# FASCICULE DE BREVET EUROPEEN

(11) **EP 0 130 102 B1**
(45) Date de publication et mention de la délivrance du brevet: **07.01.1987**
(21) Numéro de dépôt: 84401137.9
(22) Date de dépôt: 05.06.1984
(51) Int. Cl.: B65H 3/22

(54) **Installation de préhension, de transfert et de retournement d'une nappe textile**
Vorrichtung zum Greifen, Transferieren und Umschlagen von Textilstücken
Device for gripping, transferring and turning over pieces of fabric

(30) Priorité: 24.06.1983 FR 8310438
(43) Date de publication de la demande: 02.01.1985
(73) Titulaire: Les Applications Industrielles Vosgiennes, Société anonyme dite en abrégé S.A.P.I.V.O.G., 88390 Darnieulles (FR)
(72) Inventeur: Fort, Jacques, F-88390 Darnieulles (FR)
(74) Mandataire: Dupuy, René Gaston

## Description

L'invention se rapporte à un dispositif dépileur capable de prélever une à une, les nappes constituant un matelas de tissu et d'en retourner certaines d'entre elles pour les présenter à une machine de traitement par exemple une machine à coudre.

On sait en effet que lors d'une découpesimulta- née d'une pluralité d'épaisseurs de tissu obtenue par pliages d'une même pièce, un élément sur deux se trouve à l'envers des autres.

Dans le cas d'approvisionnement automatique de telles machines, le retournement de ces éléments inversés s'impose donc.

Le G B-A 1.128.349 a déjà proposé de résoudre ce problème au moyen d'une tête comportant deux préhenseurs, chacun agissant par des extrémités de l'élément à transférer sur un convoyeur.

Au cours du déplacement de cette tête, l'un des préhenseurs abandonne cet élément, dont l'extrémité devenue libre tombe sur un déflecteur, la poursuite de la translation produisant le retournement.

Il est reproché à un tel appareil non seulement sa complexité et son coût, mais surtout son imprécision malgré le dispositif pneumatique de redressement prévu.

La présente invention vise un dispositif retour- neur de conception simple, de fonctionnementfia- ble utilisant le préhenseur décrit et revendiqué dans EP-A1 0 093 624, publié entre les dates de priorité et de dépôt de la présente demande, et faisant donc partie de l'état de la technique selon l'Article 53(3) de la CB E.

D'autres particularités et avantages apparaîtront à la lecture de la description et des revendications qui suivent, faites en regard des dessins sur lesquels:
- la figure 1 est une vue d'ensemble d'une installation comportant un dispositif dépileur selon le EP-A1 0093 624, modifiée pour obtenir le retournement d'une pièce sur deux;
- les figures 2, 3, 4 et 5 montrent en détail les phases de retournement.

Comme il est décrit dans ce EP-A1-0 093 624, le préhenseur comporte une partie fixe verticalement constituée par la platine fixe FF de laquelle est solidaire, d'une part un vérin VR1 et d'autre part au moyen d'entretoises telles que ET, une seconde platine fixe.

Contre cette seconde platine fixe est fixée la partie centrale de la pince P.

De chaque côté, cette partie centrale se prolonge par une partie élastique ETde l'une des branches B1 (ou B2) qui se croisent pour former le bec BC de préhension.

Chaque branche est pourvue d'une touche T1 (ou T2) dont l'usage sera décrit plus loin.

Avantageusement, la pince est constituée en cinq pièces - un fil d'acier trempé un second fil d'acier replié en fourche à extrémités repliées B1 un troisième fil aussi en acier se terminant par un crochet et deux dominos assemblant entre eux, deux à deux, les fils précités, ces dominos constituant en outre les touches T1 et T2.

I est aisé de comprendre que si la partie centrale est maintenue fixe et que l'on produit une poussée sur ces touches, le croisement des branches B1 et B2 en sera modifié, le bec BC va s'ouvrir puis se refermer quand la pression diminue.

Pour obtenir donc l'ouverture et la fermeture de la pince, on utilise deux doigts (D1-D2) portés par une platine mobile (PM) solidaire de la tige du piston du vérin VR1. Pour diriger les doigts en direction des touches T1-T2, la platine mobile est guidée par tiges fixes coulissant dans les douilles- fourreaux de cette platine.

Ces doigts D1 et D2 sont réglables en hauteur grâce à une partie filetée vissant dans la platine.

Le préhenseur qui vient d'être décrit est incorporé dans un dispositif dépileur lui-même compris dans une installation d'alimentation d'une machine textile par exemple une machine à coudre.

Cette installation est conforme à celle qui est décrite et revendiquée dans le EP-A1-0 093 624, c'est-à-dire que la platine fixe FF fait partie d'un chariot CM coulissant sur un rail R et pouvant être déplacé depuis un poste de dépilage à un poste de traitement TP grâce à un vérin VR3 dont la tige est solidaire du chariot CM.

Le poste de dépilage est complété par une table mobile TMA sur laquelle est disposé le matelas MA constitué par un empilage de nappes par exempte coupées simultanément.

Cette table est solidaire de l'extrémité de fa tige d'un vérin (non représenté) à action verticale et fixé à un bâti.

Cette table TMA est solidaire de guides coulissant dans des douilles fixées sur ledit bâti. A chaque opération ce vérin vertical présente la nappe supérieure du matelas MA au bec BC de la pince pour que celui-ci s'en saisisse comme il vient d'être dit.

Après la prise, ce vérin vertical peut faire descendre la table TMA alors que le chariot CM déplacé par le vérin VR3 transfère la pièce saisie du poste de dépilage au poste de traitement symboliquement représenté par la table TP.

Le bec s'ouvre, abandonne sur cette table la nappe saisie. Le chariot revient alors à sa position initiale.

La nouvelle installation selon l'invention comprend deux postes de dépilage A-A et B-B chacun correspondant à une position de prise du préhenseur P situé près d'une des extrémités des nappes du matelas MA.

Si le prélèvement s'effectue en A-A (position la plus voisine de TP) la nappe NS est traînée sans retournement jusqu'à la position désirée sur la table TP.

Si au contraire le prélèvement s'effectue en B-B (la position la plus éloignée deTP) la nappe NS est retournée comme il est visible sur les figures 2 à 5 inclus.

A la figure 2 le bec BC du préhenseur P se saisit de l'extrémité N₁ de la nappe supérieure NS du matelas MA.

II la soulève (Fig. 3). Le chariot CM, sous l'effet de la rétraction du vérin VR3 continue sa translation; la nappe NS amorce son retournement comme visible à la figure 4.

A la figure 5, ce retournement est achevé, la nappe NS est tirée sur la table TP de la même manière que si elle avait été prélevée en A-A.

Pour pouvoir effectuer des prélèvements, soit en A-A soit en B-B, l'installation à translation immuable décrite dans le EP-A1 -0 093 624 est complétée par des moyens de commande susceptibles d'amener le bec BC dans l'une des deux positions A-A ou B-B.

Deux solutions principales sont possibles:
- soit utiliser deux vérins VR3 de courses différentes, placés en parallèle et dépendant d'un distributeur cyclique;
- soit un seul vérin à course variable dont les électrovannes sont asservies à une fonction logique du type Flip-Flop, ou tout autre moyen analogue.

De cette manière, le préhenseur P viendra se placer alternativement en A-A et en B-B pour effectuer un cycle constitué par une suite de prélèvements sans retournement et de prélèvements avec retournement.

## Revendications

1. Installation de transfert et d'alimentation d'un poste de travail (TP) d'une machine textile, par exemple une machine à coudre comportant un dispositif dépileur pourvu d'une seule tête de préhenseur, prélevant une à une des pièces sous forme de nappe de tissu ou similaire, sur le dessus d'un empilage de telles pièces et des moyens permettant le retournement de la nappe prélevée avant son transfert au poste de travail (TP), l'installation comprenant deux postes de dépilage (A-Aet B-B) chacun correspondant à une position de prise du préhenseur (P) situé près d'une des extrémités des nappes du matelas (MA) et des moyens permettant la sélection de l'un de ses postes en fonction du besoin du retournement ou non de la nappe supérieure (NS) du matelas (MA).

2. Installation selon la revendication 1, caractérisée en ce que le préhenseur unique (P) est porté par un chariot (CM), qui est actionné par deux vérins de courses différentes, alternativement alimentés par un distributeur cyclique.

3. Installation selon la revendication 1, dans laquelle le préhenseur (P) est porté par un chariot (CM) qui est actionné par un seul vérin (VR3), caractérisée en ce que ce vérin est commandé par des électrovannes asservies à une fonction logique du type Flip-Flop, de manière à avoir deux courses différentes.

## Patentansprüche

1. Vorrichtung zum Transferieren und Versorgen eines Arbeitsplatzes (TP) einer Textilmaschine, beispielsweise einer Nähmaschine, mit einer Entstapeleinrichtung, die mit einem einzigen Greifkopfversehen ist und ein Stück nach dem anderen in Form eines Tuches oder Gewebes oder ähnlich von der Oberseite eines Stapels solcher Stücke aufnimmt, und mit Mitteln, die ein Wenden des aufgenommenen Tuches vor dem Transfer zu dem Arbeitsplatz (TP) gestatten, wobei die Vorrichtung zwei Entstapelstellen (A-A und B-B), von denen jede einer Greiferposition des Greifers (P) entspricht und sich nahe dem Randbereich der Tücher des Warenstapels (MA) befindet, und Mittel umfasst, die die Auswahl einer der beiden Stellen in Abhängigkeit der Erforderlichkeit des Wendens oder Nicht-Wendens des obersten Tuches (NS) des Warenstapels (MA) gestattet.

2. Vorrichtung nach Anspruch 1, dadurch gekennzeichnet, dass der einzige Greifer (P) von einem Wagen (CM) gehalten ist, der von zwei Kolben-Zylinder-Einheiten unterschiedlichen Hubes bewegt wird, die abwechselnd mit Hilfe eines zyklischen Verteilers versorgt werden.

3. Vorrichtung nach Anspruch 1, bei der der Greifer (P) von einem Wagen gehalten ist, der von einer einzigen Kolben-Zylinder-Einheit (VR3) bewegt wird, dadurch gekennzeichnet, dass diese Kolben-Zylinder-Einheit durch Elektroventile gesteuert wird, die einer logischen Flip-Flop-Funktion unterworfen sind, derart, dass man zwei unterschiedliche Hübe erhält.

## Claims

1. Transfer and feed installation for a work station (TP) of a textile machine, for example a sewing machine comprising an «unpiling» device, provided with a single gripper head, by which the pieces, in the form of a sheet of fabric or similar material, are taken up one by one from the top of a pile of such pieces and means by which the sheet thus taken up can be turned over before being transferred to the work station (TP), the installation comprising two «unpiling» stations (A-A and B-B), each corresponding to one gripping position of the gripper (P), situated near one end of the sheets of the mattress (MA), and means to enable one or other of the stations to be selected according to whether or not the upper sheet (NS) of the mattress (MA) is to be turned over.

2. Installation according to claim 1, characterised in that the single gripper device (P) is borne by a carriage (CM) actuated by two jacks of different travel, fed in alternatingly by a cyclical distributor.

3. Installation according to claim 1, wherein the gripper (P) is borne by a carriage (CM) which is actuated by a single jack (VR3), characterised in that the said jack is controlled by electric valves subjected to a logical function of the flip-flop type, in order to obtain two different travels.
